# EUROPÄISCHE PATENTSCHRIFT

(11) **EP 0 007 661 B1**
(45) Veröffentlichungstag und Bekanntmachung des Hinweises auf die Patenterteilung: **23.09.1981**
(21) Anmeldenummer: 79200376.6
(22) Anmeldetag: 09.07.1979
(51) Int. Cl.: F02F 3/16, F02F 3/02

(54) **Gebauter, flüssigkeitsgekühlter Kolben für Brennkraftmaschinen**
Assembled internal combustion engine piston having liquid cooling means
Assemblage de piston de moteur à combustion interne comportant des moyens de refroidissement liquide

(30) Priorität: 27.07.1978 DE 2832970
(43) Veröffentlichungstag der Anmeldung: 06.02.1980
(73) Patentinhaber: KOLBENSCHMIDT Aktiengesellschaft, D-74150 Neckarsulm (DE)
(72) Erfinder: Moebus, Horst, Dr. Ing., D-7107 Neckarsulm (DE)
(74) Vertreter: Rieger, Harald, Dr.

## Beschreibung

Die Erfindung bezieht sich auf einen gebauten, flüssigkeitsgekühlten Kolben für Brennkraftmaschinen, insbesondere für mittelschnellaufende Dieselmotoren, dessen aus einer eutektischen Aluminium-Silizium-Legierung bestehendes Unterteil mit dem aus einem Eisenwerkstoff bestehendes Oberteil über Schrauben verbunden und bei dem auf der Unterseite des Oberteils ein konzentrisch verlaufender, an einer gegenüberliegenden Auflagefläche des Unterteils über einen aus einem Eisenwerkstoff bestehenden konzentrisch angeordneten Zwischenring anliegender Abstützbund derart angeordnet ist, daß der Abstützbund und den Zwischenring sowohl die radiale innere Begrenzung des im Oberteil im Bereich hinter dem Feuersteg und wenigstens einem Teil der Ringpartie befindlichen ringförmigen Kühlkanals bilden als auch einen zentralen, mit dem Kühlkanal über radial angeordnete Kühlmittelbohrungen verbundenen, nach oben offenen Kühlraum einschließen.

Für hohe und höchste Belastung ist ein Einsatz solcher zweiteiliger Kolben unumgänglich, die in verschiedenen Kombinationen herstellbar sind. Als Werkstoff für den Kolbenkopf bietet sich gegossener oder geschmiedeter Stahl an, ebenso Sphäroguß mit seinen dem Stahl ähnlichen Festigkeitswerten. Das aus Schaft und Bolzennabe bestehende Kolbenunterteil kann aus einer gegossenen oder geschmiedeten Aluminium-Kolbenlegierung sein. Beide Bauteile sind über Zuganker oder Schrauben miteinander verbunden. Solche zweiteiligen Kolben verlangen alle eine Kühlung, vorzugsweise mittels eines Kühlöls.

Seit der Verwendung zweiteiliger Kolben, deren Oberteil aus Stahl oder Sphäroguß und deren Unterteil aus einer Aluminium-Kolbenlegierung bestehen, sind zwischen Kolbenoberteil und Kolbenunterteil an der Auflagefläche des Abstützbundes am Kolbenunterteil Verschleißerscheinungen zu beobachten, die insbesondere im Außenbereich der Auflagefläche und um die Spannschrauben herum auftreten. Dieser Verschleiß wird durch radiale und axiale Bewegungen der in der Verbindungsebene gegeneinanderliegenden Auflageflächen der beiden Kolbenbauteile verursacht. Diese Bewegungen, die durch den durch die Deformation des Kolbenoberteils infolge Temperatur und Gasdruck bewirkten Krempeleffekt hervorgerufen werden, bewirken nicht nur einen Verschleiß, sondern beinhalten auch die Gefahr einer plastischen Deformation des Kolbenunterteils mit nachfolgender Rißbildung und Materialabscherung in sich. Darüber hinaus nähern sich bei der plastischen Deformation die Auflageflächen der beiden Kolbenbauteile, wodurch die Verspannung der Schrauben bzw. Zuganker herabgesetzt wird.

Es ist die Aufgabe der vorliegenden Erfindung, den Kolben so zu gestalten, daß auch nach vergleichsweise langen Kolbenlaufzeiten kein merkbarer Verschleiß und/oder eine Deformation im Bereich der Auflagefläche des Kolbenunterteils erkennbar sind.

Gelöst ist diese Aufgabe dadurch, daß der Zwischenring zwischen der Auflagefläche des Abstützbundes und der gegenüberliegenden Auflagefläche des Unterteils eingeklemmt ist und daß die einander gegenüberliegenden Auflageflächen von Abstützbund und Zwischenring über den gesamten Umfang aufeinander abwälzbar gestaltet oder die einander gegenüberliegenden, im Querschnitt kreisabschnittförmig gestalteten Auflageflächen gleitend aufeinander abgestützt sind.

Durch diese Maßnahme laufen die durch Temperatur und Gasdruck hervorgerufenen Bewegungen im Bereich der von Abstützbund und Zwischenring gebildeten Verbindungsebene ab, so daß an der Auflagefläche des aus einer Aluminium-Kolbenlegierung bestehenden Kolbenunterteils keine Verschleißerscheinungen bzw. Deformationen verursacht werden können.

Dabei ist es möglich, die Größe der Krümmung der einander gegenüberliegenden Auflageflächen voneinander abweichend zu gestalten, um so bei steigender Belastung weitere Bereiche als wirksame Auflagefläche zu erfassen und damit den Aufbau der spezifischen Flächenpressung zu steuern.

Als zusätzliche Maßnahme zur Erhöhung des Verschleißwiderstandes können eine oder beide der gegeneinanderliegenden Auflageflächen von Abstützbund und Zwischenring gehärtet, verchromt, nitriert oder in anderer Weise oberflächenbehandelt sein.

Um den Zwischenring zu zentrieren, ist dieser entweder in einer im Kolbenunterteil angebrachten konzentrischen Eindrehung eingesetzt oder an seiner unteren Innen- bzw. Außenkante mit einer umlaufenden Zentriernase versehen, die an einer konzentrischen Eindrehung des Kolbenunterteils anliegt. Der Zwischenring kann in seinem wesentlichen Querschnitt rechteckig, trapezförmig oder ähnlich gestaltet sein. Zusätzlich können seine axial verlaufenden Seitenflächen konkav sein.

Bekannt ist zwar ein Brennkraftmaschinenkolben, bei dem zwischen dem aus Stahl bestehenden Oberteil und dem aus Leichtmetall bestehenden Unterteil ein im Querschnitt gabelförmiger Zwischenring angeordnet ist, dessen Fußteil mit dem Unterteil und dessen Gabelteil mit dem Oberteil verschraubt sind (DE-R-2 230 722 und US-A-3 877 351). Bei diesem Kolben geht es jedoch nur um eine günstige Anordnung der die einzelnen Bauteile miteinander verbindenden Schraubelemente.

Die Erfindung ist in den nachfolgend erläuterten Zeichnungen beispielhaft dargestellt:
Bei dem in Fig. 1 ausschnittsweise dargestellten Längsschnitt durch den oberen Bereich eines aus einem Stahloberteil 1 und einem aus einer Aluminium-Kolbenlegierung bestehenden Unterteil 2 gebildeten Kolbens, ist zwischen der planparallel verlaufenden Auflagefläche 3 des Abstütztbundes 4 und der planparallel verlaufenden Auflagefläche 5 des Unterteils 2 ein über die an seiner unteren Innenkante befindliche, an der Eindrehung 9 anliegende Zentriernase 6 konzentrisch eingesetzter trapezförmiger Zwischenring 7 eingeklemmt. Die der Auflagefläche 3 gegenüberliegende Auflagefläche 8 des Stahlzwischenrings 7 ist ballig gekrümmt und auf der Auflagefläche 3 abwälzbar. Dieser Kolben kann in der Weise abgewandelt sein, daß die einander gegenüberliegenden, im Querschnitt kreisabschnittförmig gestalteten Auflageflächen 3, 8 des Zwischenrings 7 und des Abstützbundes 4 gleitend aufeinander abgestützt sind (Fig. 2).

In Fig. 3 ist ein Ausschnitt eines Längsschnitts durch den oberen Teil eines aus einem aus Gußeisen mit Kugelgraphit bestehenden Oberteils 10 und eines aus einer Aluminium-Kolbenlegierung bestehenden Unterteils 11 gebildeten Kolbens wiedergegeben. Zwischen der im Querschnitt kreisabschnittförmigen Auflagefläche 12 des Abstützbundes 13 und der Auflagefläche 14 des Unterteils 11 ist der trapezförmige Stahlzwischenring 15 eingeklemmt, wobei die an seiner unteren Außenkante angeordnete Zentriernase 16 an der Eindrehung 17 des Kolbenunterteils 11 anliegt. Die im Querschnitt kreisabschnittförmige Auflagefläche 12 des Abstützbundes 13 stützt sich gleitend auf der gegenüberliegenden, im Querschnitt kreisabschnittförmig gestalteten Auflagefläche 18 des Zwischenrings 15 ab. Der Kühlkanal und der Kühlraum sind über die Kühlmittelbohrungen 21 bzw. 22 miteinander verbunden.

Unterschiedlich zu Fig. 3 ist, in Fig. 4 der zwischen dem Abstützbund 13 und dem Unterteil 11 eingeklemmte Zwischenring 19 in eine Eindrehung 20 des Unterteils 11 eingesetzt.

Die mit der Erfindung erzielten Vorteile bestehen darin, daß an der Auflagefläche des Kolbenunterteils keine Verschleißerscheinungen auch nach vergleichsweise langer Kolbenlaufzeit feststellbar sind.

## Patentansprüche

1. Gebauter, flüssigkeitsgekühlter Kolben für Brennkraftmaschinen, insbesondere für mittelschnellaufende Dieselmotoren, dessen aus einer eutektischen Aluminium-Silizium-Legierung bestehendes Unterteil (2, 11) mit dem aus einem Eisenwerkstoff bestehenden Oberteil (1, 10) über Schrauben verbunden und bei dem auf der Unterseite des Oberteils (1, 10) ein konzentrisch verlaufender, an einer gegenüberliegenden Auflagefläche (5, 14) des Unterteils (2, 11) über einen aus einem Eisenwerkstoff bestehenden konzentrisch angeordneten Zwischenring (7, 15, 19) anliegender Abstützbund (4, 13) derart angeordnet ist, daß der Abstützbund (4, 13) und der Zwischenring (7,15,19) sowohl die radiale innere Begrenzung des im Oberteil (1, 10) im Bereich hinter dem Feuersteg und wenigstens einem Teil der Ringpartie befindlichen Ringförmigen Kühlkanals bilden als auch einen zentralen, mit dem Kühlkanal über radial angeordnete Kühlmittelbohrungen (21, 22) verbunden, nach oben offenen Kühlraum einschließen, dadurch gekennzeichnet, daß der Zwischenring (7, 15, 19) zwischen der Auflagefläche (3, 12) des Abstützbundes (4, 13) und der gegenüberliegenden Auflagefläche (5, 14) des Unterteils (2, 11) eingeklemmt ist und daß die einander gegenüberliegenden Auflageflächen von Abstützbund (4, 13) und Zwischenring (7, 15, 19) über den gesamten Umfang aufeinander abwälzbar gestaltet oder die einander gegenüberliegenden, im Querschnitt kreisabschnittförmig gestalteten Auflageflächen gleitend aufeinander abgestützt sind.

2. Kolben nach Anspruch 1, dadurch gekennzeichnet, daß in der der nach außen gekrümmten Auflagefläcne (3, 12) von Abstützbund (4, 13) oder eingeklemmtem Ring (7, 15, 19) gegenüberliegenden Auflagefläche (8, 18) eine korrespondierende Ausnehmung angebracht ist.

3. Kolben nach Anspruch 1, dadurch gekennzeichnet, daß die Größe der Krümmung der einander gegenüberliegenden Auflageflächen (3,12,8,18) voneinander abweicht.

4. Kolben nach einem der Ansprüche 1 bis 3, dadurch gekennzeichnet, daß der Zwischenring (7, 15, 19) in eine im Kolbenunterteil (11) angebrachte konzentrische Eindrehung (20) eingesetzt ist.

5. Kolben nach einem der Ansprüche 1 bis 3, dadurch gekennzeichnet, daß der Zwischenring (7, 15, 19) an seiner unteren Innen- oder Außenkante eine umlaufende Zentriernase (6, 16) aufweist, die an der konzentrischen Eindrehung (9,17) im Kolbenunterteil anliegt.

6. Kolben nach einem oder mehreren der Ansprüche 1 bis 5, dadurch gekennzeichnet, daß wenigstens eine der einander gegenüberliegenden Auflageflächen (3, 12, 8, 18) von Abstützbund (4, 13) und eingeklemmten Ring (7, 15, 19) durch Härten, Verchromen, Nitrieren oder dergleichen oberflächenbehandelt ist.

## Claims

1. A liquid-cooled, composite piston für internal-combustion engines, particularly for medium-speed diesel engines, comprising a lower part (2, 11), which consists of an eutectic aluminium-silicon alloy and is connected by screws to an upper part (1, 10) consisting of ferrous material, wherein the upper part (1, 10) is formed on its underside with a concentric bearing rib (4, 13), which bears on the opposite bearing sufrace (5,14) of the lower part (2, 11) by the provision of a ring (7, 15, 19), which consists of ferrous material and is concentrically gripped between the bearing surface (3, 12) of the bearing rib (4, 13) and the opposite bearing surface (5, 14) of the lower part (2, 11) of the piston and is so arranged that the rib (4, 13) and the ring (7, 15, 19) constitutes the radially inner boundary of the annular cooling channel, which is disposed in the upper part (1, 10) behind the top land and behind at least part of the ring-carrying partion and is open to the interfacial plane, and also defines a central cooling chamber, which is disposed in the upper part (1, 10) and which communicates with the cooling channel by radial coolant bores (21, 22) an is open to the interfacial plane, characterized by an arrangement in which the confronting bearing surfaces of the bearing rib (4,13) and the gripped ring (7, 15, 19) are so designed that they can peripherally roll on each other.

2. A piston according to claim 1, characterized in that the bearing surface (8, 18) which faces the outwardly curved bearing surface (3, 12) of the bearing rib (4, 13) or the gripped ring (7, 15, 19) has a corresponding concavity.

3. A piston according to claim 1, characterized in that the curvatures of the two bearing surfaces (3,12, 8,18) differ in size.

4. A piston according to any of claims 1 to 3, characterized in that the gripped ring (7,15,19) is inserted in a concentric turned recess (20) in the lower part (11) of the piston.

5. A piston according to any of claims 1 to 3, characterized in that the gripped ring (7, 15, 19) is provided at its inner or outer, lower edge with a peripheral annular centering nose (6, 16), which engages a concentric turned recess (9,17) of the lower part of the piston.

6. A piston according to any of claims 1 to 5, characterized in that at least one of the confronting bearing surfaces (3, 12, 8, 18) of the bearing rib (4, 13) and the gripped ring (7, 15, 19) has been surface-treated by hardening, chromium-plating, nitriding or the like.

## Revendications

1. Piston assemblé à refroidissement par un liquide pour des moteurs à combustion interne, plus particulièrement pour des moteurs Diesel à régime moyen, dont la partie inférieure (2, 11), constituée avec un alliage entectique aluminium- silicium, est reliée par des vis à la partie supérieure (1, 10) constituée en un matériau ferreux, et dans lequel il est prévu, sur la face inférieure de la partie supérieure (1, 10), un collet d'appui (4, 13) s'étendant concentriquement et s'appuyant de telle manière contre une surface d'appui opposée (5, 14) de la partie inférieure (2), par l'intermédiaire d'une bague intermédiaire (7, 15, 19) disposée concentriquement et constituée en un matériau ferreux, que ledit collet d'appui (4, 13) et la bague intermédiaire (7, 15. 19) forment aussi bien la limitation radiale interne du canal annulaire de refroidissement se situant dans la zone disposée derrière le rebord de feu et au moins une partie de l'élément de bague, et comportent une chambre centrale de refroidissement, ouverte vers le haut et reliée au canal de refroidissement par l'intermédiaire de perçages (21, 22) disposés radialement, pour le milieu de refroidissement, caractérisé par le fait que la bague intermédiaire (7, 15, 19) est coincée entre la surface d'appui (3, 12) du collet d'appui (4, 13) et la surface d'appui opposée (5, 14) de la partie inférieure (2, 11) et que les surfaces d'appui du collet d'appui (4, 13) et de la bague intermédiaire (7, 15, 19), situées en face entre elles, sont conformées de manière à rouler l'une sur l'autre sur la totalité de la périphérie, ou que les surfaces d'appui, qui se situent en face entre elles et qui ont, en section transversale, la forme d'un segment de cercle, s'appuient à glissement entre elles.

## Revendications

2. Piston selon la revendication 1, caractérisé par le fait que dans la surface d'appui (8, 18), située en face de la surface d'appui (3, 12), cintrée vers l'extérieur, du collet d'appui (4, 13) ou de la bague coincée (7, 15, 19), est prévu un creux.

3. Piston selon la revendication 1, caractérisé par le fait que les valeurs des courbures des surfaces d'appui (3, 12, 8, 18), situées l'une en face de l'autre, diffèrent entre elles.

4. Piston selon l'une des revendications 1 à 3, caractérisé par le fait que la bague intermédiaire (7, 15, 19) est montée dans une gorge concentriqui (20), réalisée dans la partie inférieure (11) du piston.

5. Piston selon l'une des revendications 1 à 3, caractérisé par le fait que la bague intermédiaire (7, 15, 19) comporte, au niveau de son bord intérieur ou extérieur situé dans le bas, un bec de centrage circulaire (6, 16) qui porte contre la gorge concentrique (9, 17) ménagée dans la partie inférieure du piston.

6. Piston selon l'une ou plusieurs des revendications 1 à 4, caractérisé par le fait qu'au moins l'une des surfaces d'appui (3, 12, 8, 18), situées l'une en face de l'autre, et appartenant au collet d'appui (4, 13) et à la bague coincée (7, 15, 19), est traitée superficiellement par trempe, par chromage, par nitruration ou par un traitement similaire.
